# FASCICULE DE BREVET EUROPEEN

(11) **EP 2 757 214 B1**
(45) Date de publication et mention de la délivrance du brevet: **23.11.2016**
(21) Numéro de dépôt: 14152022.1
(22) Date de dépôt: 21.01.2014
(51) Int. Cl.: E04H 17/14

(54) **Elément de clôture perméable à certaines ondes électromagnétiques**
Zaunelement, durchlässig für bestimmte elektromagnetische Wellen
Fencing element that is permeable to certain electromagnetic waves

(30) Priorité: 22.01.2013 FR 1350537
(43) Date de publication de la demande: 23.07.2014
(73) Titulaire: LIPPI LA CLOTURE, 16440 Mouthiers sur Boeme (FR)
(72) Inventeur: Lavrard, Benoît, 16000 ANGOULEME (FR); Vauleon, Pierre, 16220 VOUTHON (FR); Rondeau, Jérôme, 16440 MOUTHIERS SUR BOEME (FR)
(74) Mandataire: Cabinet Plasseraud

(56) Documents cités:
- WO-A1-2011/157973
- DE-U1-202010 014 417
- GB-A- 1 103 733
- GB-A- 2 303 389
- US-A1- 2003 222 257

## Description

### ARRIERE-PLAN DE L'INVENTION

### Domaine de l'invention

La présente invention a trait à un élément de clôture perméable à au moins certaines ondes électromagnétiques.

La présente invention concerne encore une clôture formée de tels éléments de clôture ainsi qu'un procédé de montage d'une telle clôture.

### Arrière-plan technologique

On connaît des clôtures métalliques, tels que décrites par les documents DE 20 2010 014 417 U1, WO 2011/157973 ou alors GB 2 303 389 A, comprenant des poteaux entre lesquels sont fixés des panneaux de clôture, ce type de clôture servant à matérialiser une séparation entre deux parcelles ou à délimiter un espace clos, est bien connu.

De telles clôtures sont, par exemple, mises en oeuvre pour délimiter des installations sportives ou encore aéroportuaires.

Les aéronefs de l'aviation civile sont équipés de dispositifs d'aide au pilotage et, en particulier, de système d'atterrissage aux instruments (ILS - "instrument landing system") pour guider l'avion lors de sa phase d'atterrissage. Ce système d'approche précise d'une piste aux instruments est notamment utile au pilote en cas de mauvaise visibilité (chutes de neige, pluies denses, ...) ou en absence de visibilité (brouillard épais). Ainsi, lorsqu'un avion dévie de sa trajectoire, ce système permet de présenter au pilote l'écart latéral par rapport à l'axe longitudinal de la piste et l'écart vertical par rapport à un axe de descente matérialisé par rapport à un angle d'approche spécifique. L'avion est alors en mesure de corriger son approche finale.

On a toutefois observé que la présence de clôtures métalliques pour délimiter et protéger une zone aéroportuaire pouvait générer une perturbation de l'image radar acquise par l'avion lors de sa phase d'atterrissage et entrainer de ce fait un risque à la fois pour la sécurité de l'avion et ses passagers.

Il existe donc un besoin pressant pour une clôture qui soit totalement transparente à au moins certaines ondes électromagnétiques.

Les fonctions d'une telle clôture impliquent cependant plusieurs contraintes quant à sa conception et à sa réalisation.

Il est tout d'abord nécessaire pour assurer la sécurité de ces installations, qu'une telle clôture ne soit pas facilement démontable, ni escamotable.

Elle doit en outre présenter une résistance mécanique suffisante pour résister aux éléments climatiques extrêmes ou encore à des actes malveillants. Elle doit notamment pouvoir résister à des tentatives de découpe de ses barreaux ou poteaux.

Une telle clôture, tels que décrite par le document US 2003/0222257 A1, doit encore nécessiter peu, voire aucune maintenance.

### Objet de l'invention

La présente invention vise à pallier les inconvénients de l'art antérieur et à répondre aux contraintes ci-dessus énoncées en proposant un élément de clôture perméable aux ondes électromagnétiques, simple dans sa conception et dans son mode opératoire, économique, d'une grande résistance mécanique et pouvant être monté sans aucune soudure et sur site, par une seule personne avec un minimum d'outils.

Un autre objet de la présente invention est un procédé de montage facile et rapide, d'une clôture totalement transparente aux ondes électromagnétiques.

### BREVE DESCRIPTION DE L'INVENTION

A cet effet, l'invention concerne un élément de clôture.

Selon l'invention, cet élément de clôture comprend :
- un panneau de clôture réalisé dans un matériau transparent à au moins certaines ondes électromagnétiques, ledit panneau comportant au moins une lisse supérieure, une lisse inférieure et au moins un élément de remplissage assemblé auxdites lisses, au moins les extrémités libres desdites lisses étant creuses,
- un poteau réalisé dans un matériau transparent à au moins certaines ondes électromagnétiques, ce poteau comportant au moins deux ouvertures distinctes dans au moins certaines desquelles est insérée au moins une barre de couplage réalisée dans un matériau transparent à au moins certaines ondes électromagnétiques, lesdites barres formant saillie sur au moins la face latérale dudit poteau destinée à être assemblée à un bord dudit panneau, et
- l'espacement de deux desdites barres de couplage ainsi assemblées audit poteau est égal ou sensiblement égal à la distance d minimale séparant la paroi intérieure d'une première extrémité d'une des lisses dudit panneau de clôture et la paroi intérieure d'une même extrémité de l'autre ou d'une autre desdites lisses dudit panneau dudit panneau de sorte que lesdites barres ainsi espacées viennent maintenir en position ledit panneau de clôture lorsque lesdites barres de couplage sont reçues dans les extrémités correspondantes desdites lisses dudit panneau de clôture.

Cette distance minimale, ou encore distance la plus petite, est, par exemple, la distance séparant la paroi intérieure inférieure d'une première extrémité d'une des lisses dudit panneau de clôture et la paroi intérieure supérieure d'une première extrémité de l'autre ou d'une autre desdites lisses dudit panneau.

On entend par "l'espacement de deux desdites barres de couplage ainsi assemblées audit poteau est égal ou sensiblement égal à la distance d séparant ... desdites lisses" que cette distance est égale, ou égale à - 1% près, à la distance d.

A titre illustratif, ces barres de couplage présentent une section de dimension inférieure au diamètre de l'ouverture des extrémités des lisses.

Un tel élément de clôture permet avantageusement le montage d'une clôture perméable aux ondes électromagnétiques de manière aisée et très rapide car cette clôture est assemblée sans aucune soudure, ni collage.

En outre, la clôture obtenue par l'assemblage de ces éléments de clôture présente une résistance mécanique renforcée.

Dans différents modes de réalisation de cet élément de clôture, la présente invention concerne également les caractéristiques suivantes qui devront être considérées isolément ou selon toutes leurs combinaisons techniquement possibles :
- le matériau transparent à au moins certaines ondes électromagnétiques est un matériau composite renforcé par des fibres.
Le matériau composite renforcé par des fibres est à matrice thermoplastique ou thermodurcissable. Les fibres sont avantageusement choisies parmi les fibres de verre, les fibres de quartz, les fibres de carbone ou tout type de fibres naturelles ou encore des combinaisons de ces éléments.
- l'élément de clôture comprend un deuxième poteau réalisé dans un matériau transparent à au moins certaines ondes électromagnétiques, ledit deuxième poteau comportant au moins deux ouvertures distinctes dans au moins certaines desquelles est insérée au moins une barre de couplage réalisée dans un matériau transparent à au moins certaines ondes électromagnétiques, lesdites barres formant saillie sur au moins la face latérale dudit poteau destinée à être assemblée à un bord dudit panneau, les parties en saillie desdites barres étant reçues dans l'autre extrémité libre desdites lisses du panneau de clôture de sorte que ledit panneau de clôture est rendu prisonnier entre ces deux poteaux,
- ledit élément de remplissage étant un barreau, ledit panneau de clôture comporte au moins trois barreaux.
Avantageusement, le barreau a une section transversale droite dont la forme est choisie dans le groupe comprenant ronde, ovoïde, ovale, carrée, rectangulaire, losange, ...
Alternativement, l'élément de remplissage peut être une plaque pleine ou ajourée présentant à ses extrémités supérieure et inférieure au moins une portion de barreau, laquelle ou lesquelles sont reliées à une des lisses supérieure et inférieure correspondante.
A titre purement illustratif, la plaque est une tôle en matériau perméable à au moins certaines ondes électromagnétiques.
- au moins une desdites ouvertures dudit poteau présentant un filetage interne, ladite barre de couplage destinée à être introduite dans ladite ouverture comporte un filetage externe complémentaire de celui de ladite ouverture pour assurer l'assemblage de ladite ouverture et de ladite barre de couplage.
Alternativement, chaque ouverture du poteau peut être de dimensions égales ou sensiblement égales à la section transversale droite des barres de couplage de sorte que ces dernières de surface externe lisse sont insérées dans ces ouvertures ne présentant pas de filetage interne.
- le panneau comprend au moins une lisse intermédiaire placée entre lesdites lisses supérieure et inférieure.
- ledit poteau de clôture présente une section transversale droite dont la forme est sélectionnée dans le groupe comprenant carrée, rectangulaire, cylindrique ou encore en H.
- lesdites barres de couplage ont une section transversale droite qui est ronde, ovoïde, ovale, carrée ou rectangulaire.

La présente invention concerne également une clôture équipée d'au moins un élément de clôture tel que décrit précédemment.

La présente invention concerne aussi une installation dont au moins une partie de son périmètre est délimitée par une clôture, ladite installation étant équipée ou destinée à recevoir un engin ou aéronef équipé, d'au moins un dispositif de transmission et/ou de réception électromagnétique tel qu'un radar ou une antenne, caractérisée en ce que ladite clôture est formée par des éléments de clôture tels que décrits précédemment, lesquels sont transparents au moins aux fréquences des signaux transmis et/ou reçues par ledit au moins un dispositif.

La présente invention concerne encore un procédé de montage d'une clôture, tels que décrite précédemment, dans lequel on réalise au moins les étapes successives suivantes :
- a) disposer un premier poteau de clôture réalisé dans un matériau transparent à au moins certaines ondes électromagnétiques, ce poteau comportant au moins deux ouvertures distinctes,
- b) sélectionner au moins deux ouvertures dans ledit poteau de sorte que leur espacement est au plus égal ou sensiblement égal à la distance d minimale séparant la paroi intérieure d'une première extrémité d'une des lisses d'un panneau de clôture et la paroi intérieure d'une même extrémité de l'autre ou d'une autre des lisses dudit panneau, et introduire une barre de couplage réalisée dans un matériau transparent auxdites ondes électromagnétiques dans au moins lesdites ouvertures de sorte que lesdites barres forment saillie sur au moins la face latérale dudit poteau destinée à être assemblée à un bord dudit panneau de clôture, ledit panneau de clôture étant réalisé dans un matériau transparent à au moins certaines ondes électromagnétiques,
- c) monter ledit panneau de clôture sur ledit poteau en engageant les extrémités libres desdites lisses dans lesdites barres de couplage de sorte à assembler ledit panneau audit poteau, ledit panneau ayant été sélectionné de sorte que sa longueur corresponde à la séparation à donner à deux poteaux de ladite clôture,
- d) disposer un second poteau de clôture comportant au moins deux ouvertures distinctes, de sorte qu'au moins certaines desdites ouvertures soient placées en regard des extrémités libres d'au moins certaines des lisses dudit panneau de clôture, introduire dans ces ouvertures une barre de couplage réalisée dans un matériau transparent auxdites ondes électromagnétiques pour assembler ledit poteau audit panneau, ledit second poteau de clôture étant réalisé dans un matériau transparent à au moins certaines ondes électromagnétiques.

Avantageusement, on répète les étapes a) à d) autant de fois que nécessaire pour matérialiser une séparation entre deux parcelles ou pour délimiter un espace clos.

De préférence, le matériau transparent à au moins certaines ondes électromagnétiques est un matériau composite renforcé par des fibres. Ces fibres sont par exemple des fibres de quartz, des fibres de verre ou encore des fibres d'aramide.
Avantageusement, les poteaux et le panneau de clôture sont réalisés par pultrusion. A titre purement illustratif, les matrices utilisées pour la pultrusion sont des matrices polyester, Vinyl ester ou encore Epoxy.

### BREVE DESCRIPTION DES DESSINS

D'autres avantages, buts et caractéristiques particulières de la présente invention ressortiront de la description qui va suivre faite, dans un but explicatif et nullement limitatif, en regard des dessins annexés, dans lesquels :
- la figure 1 représente schématiquement un élément de clôture selon un mode de réalisation particulier de la présente invention,
- la Figure 2 représente une vue partielle et élargie de l'élément de clôture de la fig. 1 montrant par transparence l'assemblage sans soudure d'un élément de couplage et d'une lisse.

### DESCRIPTION DETAILLEE DE MODE DE REALISATION DE L'INVENTION

Tout d'abord, on note que les figures ne sont pas à l'échelle.

La Figure 1 montre de manière schématique, une vue de face d'une portion, ou élément, de clôture selon un mode de réalisation préféré de la présente invention.

Cette portion de clôture comporte un panneau de clôture 1 réalisé dans un matériau transparent à au moins certaines ondes électromagnétiques, ce panneau étant constitué d'une lisse supérieure 2, une lisse inférieure 3 et de barreaux 4 reliant ces lisses 2, 3 creuses entre elles.

Les bords latéraux de ce panneau de clôture 1 définis par les extrémités libres de ses lisses 2, 3, sont assemblés à des poteaux 5, 6, lesquels présentent ici une section transversale droite rectangulaire. Ces poteaux 5, 6 sont aussi réalisés dans un matériau transparent à au moins certaines ondes électromagnétiques.

Chaque poteau 5, 6 comporte, à chacune de ses extrémités, une ouverture dans laquelle est insérée une barre de couplage 7, laquelle est reçue en partie dans l'extrémité creuse correspondante d'une lisse 2, 3 du panneau de clôture 1.

Ces barres de couplage 7 sont également réalisées dans un matériau transparent à au moins certaines ondes électromagnétiques.

Bien entendu, les plages de perméabilité aux ondes électromagnétiques des matériaux constitutifs des éléments de la portion de clôture se recouvrent au moins partiellement de sorte que cette portion de clôture est perméable à une ou plusieurs ondes électromagnétiques.
A titre purement illustratif, ces ondes peuvent être celles auxquelles une antenne embarquée à bord d'un aéronef émet et reçoit des signaux.

L'espacement des deux barres de couplage 7 de chaque poteau de clôture 5, 6, est égal à la distance d séparant la paroi intérieure inférieure d'une première extrémité de la lisse supérieure 2 du panneau de clôture de la paroi intérieure supérieure de la même extrémité de la lisse inférieure 3 de sorte que ces barres de couplage ainsi espacées viennent maintenir en position le panneau de clôture 1 lorsqu'elles sont reçues dans les extrémités correspondantes des lisses 2, 3 du panneau de clôture.

A titre purement illustratif, les poteaux de clôture 5, 6 sont réalisés dans une résine thermodurcissable renforcée de fibres de verre.

Les barres de couplage sont, pour leur part, réalisées dans une résine thermodurcissable renforcée de fibres de verre.

Enfin, le panneau de clôture est réalisé dans une résine thermodurcissable renforcée de fibres de verre.

Les bords latéraux de ce panneau de clôture 1 sont ainsi avantageusement assemblés à des poteaux 5, 6 sans aucune soudure ni collage.

## Revendications

1. Elément de clôture perméable à au moins certaines ondes électromagnétiques comprenant
- un panneau de clôture (1) réalisé dans un matériau transparent auxdites ondes électromagnétiques, ledit panneau comportant au moins une lisse supérieure (2), une lisse inférieure (3) et au moins un élément de remplissage (4) assemblé auxdites lisses, au moins les extrémités libres desdites lisses (2, 3) étant creuses,
- un poteau (5, 6) réalisé dans un matériau transparent auxdites ondes électromagnétiques, ce poteau (5, 6) comportant au moins deux ouvertures distinctes dans au moins certaines desquelles est insérée au moins une barre de couplage (7) réalisée dans un matériau transparent auxdites ondes électromagnétiques, lesdites barres (7) formant saillie sur au moins la face latérale dudit poteau (5, 6) destinée à être assemblée à un bord dudit panneau, lesdites barres (7) de couplage ayant une section de dimension inférieure au diamètre de l'ouverture des extrémités des lisses, **caractérisé en ce que**
- l'espacement de deux desdites barres (7) de couplage ainsi assemblées audit poteau (5, 6) est égal ou sensiblement égal , à -1% près, à la distance d minimale séparant la paroi intérieure d'une première extrémité d'une des lisses dudit panneau de clôture (1) et la paroi intérieure d'une même extrémité de l'autre ou d'une autre desdites lisses (2, 3) dudit panneau de sorte que lesdites barres (7) ainsi espacées viennent maintenir en position ledit panneau de clôture (1) lorsque lesdites barres (7) de couplage sont reçues dans les extrémités correspondantes desdites lisses (2, 3) dudit panneau de clôture (1).

2. Elément selon la revendication 1, **caractérisé en ce que** ledit matériau transparent à au moins certaines ondes électromagnétiques est un matériau composite renforcé par des fibres.

3. Elément selon la revendication 2, **caractérisé en ce que** ledit matériau composite renforcé par des fibres est à matrice thermoplastique ou thermodurcissable.

4. Elément selon la revendication 2 ou 3, **caractérisé en ce que** lesdites fibres sont choisies parmi les fibres de verre, les fibres de quartz ou encore les fibres de carbone.

5. Elément selon l'une quelconque des revendications 1 à 4, **caractérisé en ce qu'**il comprend un deuxième poteau (5, 6) réalisé dans un matériau transparent auxdites ondes électromagnétiques, ledit deuxième poteau (5, 6) comportant au moins deux ouvertures distinctes dans au moins certaines desquelles est insérée au moins une barre de couplage (7) réalisée dans un matériau transparent auxdites ondes électromagnétiques, lesdites barres (7) formant saillie sur au moins la face latérale dudit poteau (5, 6) destinée à être assemblée à un bord dudit panneau, les parties en saillie desdites barres (7) étant reçues dans l'autre extrémité libre desdites lisses (2, 3) de sorte que ledit panneau de clôture (1) est rendu prisonnier entre ces deux poteaux (5, 6).

6. Elément selon l'une quelconque des revendications 1 à 5, **caractérisé en ce que** ledit élément de remplissage (4) étant un barreau, ledit panneau de clôture (1) comporte au moins trois barreaux.

7. Elément selon l'une quelconque des revendications 1 à 6, **caractérisé en ce que** ledit poteau (5, 6) de clôture présente une section transversale droite dont la forme est sélectionnée dans le groupe comprenant carrée, rectangulaire ou cylindrique.

8. Clôture équipée d'au moins un élément de clôture selon l'une quelconque des revendications 1 à 7.

9. Installation dont au moins une partie de son périmètre est délimitée par une clôture, ladite installation étant équipée ou destinée à recevoir un engin ou aéronef équipé, d'au moins un dispositif de transmission et/ou de réception électromagnétique, **caractérisée en ce que** ladite clôture est formée par des éléments de clôture selon l'une quelconque des revendications 1 à 7, lesquels sont transparents au moins aux fréquences des signaux transmis et/ou reçues par ledit au moins un dispositif.

10. Procédé de montage d'une clôture formée par des éléments de clôture selon l'une des revendications 1 à 7, dans lequel on réalise au moins les étapes successives suivantes :
- a) disposer un premier poteau (5, 6) de clôture réalisé dans un matériau transparent à au moins certaines ondes électromagnétiques, ce poteau (5, 6) comportant au moins deux ouvertures distinctes,
- b) sélectionner au moins deux ouvertures dans ledit poteau (5, 6) de sorte que leur espacement est au plus égal ou sensiblement égal à la distance d minimale séparant la paroi intérieure d'une première extrémité d'une des lisses d'un panneau de clôture (1) et la paroi intérieure d'une même extrémité de l'autre ou d'une autre des lisses dudit panneau, et introduire une barre de couplage (7) réalisée dans un matériau transparent auxdites ondes électromagnétiques dans au moins lesdites ouvertures de sorte que lesdites barres (7) forment saillie sur au moins la face latérale dudit poteau (5, 6) destinée à être assemblée à un bord dudit panneau de clôture (1), ledit panneau de clôture (1) étant réalisé dans un matériau transparent auxdites ondes électromagnétiques,
- c) monter ledit panneau de clôture (1) sur ledit poteau (5, 6) en engageant les extrémités libres desdites lisses (2, 3) dans lesdites barres (7) de couplage de sorte à assembler ledit panneau audit poteau (5, 6), lesdites barres (7) de couplage ayant une section de dimension inférieure au diamètre de l'ouverture des extrémités des lisses, ledit panneau ayant été sélectionné de sorte que sa longueur corresponde à la séparation à donner à deux poteaux (5, 6) de ladite clôture,
- d) disposer un second poteau (5, 6) de clôture comportant au moins deux ouvertures distinctes, de sorte qu'au moins certaines desdites ouvertures soient placées en regard des extrémités libres d'au moins certaines des lisses dudit panneau de clôture (1), introduire dans ces ouvertures une barre de couplage (7) réalisée dans un matériau transparent auxdites ondes électromagnétiques pour assembler ledit poteau (5, 6) audit panneau, ledit second poteau (5, 6) de clôture étant réalisé dans un matériau transparent auxdites ondes électromagnétiques.

11. Procédé selon la revendication 10, **caractérisé en ce qu'**on répète les étapes a) à d) pour construire une clôture.

12. Procédé selon la revendication 10 ou 11, **caractérisé en ce que** ledit matériau transparent à au moins certaines ondes électromagnétiques est un matériau composite renforcé par des fibres.

## Patentansprüche

1. Zaunelement, das für mindestens bestimmte elektromagnetische Wellen durchlässig ist, das Folgendes umfasst
- eine Zaunplatte (1), die aus einem für elektromagnetische Wellen transparenten Werkstoff hergestellt ist, wobei die Platte mindestens eine obere Handleiste (2), eine untere Handleiste (3) und mindestens ein Füllelement (4), das mit den Handleisten zusammengefügt ist, umfasst, wobei mindestens die freien Enden der Handleisten (2, 3) hohl sind,
- einen Pfosten (5, 6), der aus einem für die elektromagnetischen Wellen transparenten Werkstoff hergestellt ist, wobei dieser Pfosten (5, 6) mindestens zwei getrennte Öffnungen umfasst, wobei in mindestens bestimmten dieser mindestens eine Kopplungsstange (7) eingefügt ist, die aus einem für die elektromagnetischen Wellen transparenten Werkstoff hergestellt ist, wobei die Stangen (7) auf mindestens der seitlichen Seite des Pfostens (5, 6), die dazu bestimmt ist, mit dem Rand der Platte zusammengefügt zu werden, vorstehen, wobei die Kopplungsstangen (7) einen Querschnitt mit einem Maß kleiner als der Durchmesser der Öffnung der Enden der Handleisten hat, **dadurch gekennzeichnet, dass**
- der Abstand zwischen zwei Kopplungsstangen (7), die derart mit dem Pfosten (5, 6) zusammengefügt sind, auf -1 % genau gleich oder im Wesentlichen gleich der Mindestentfernung d ist, die die innere Wand eines ersten Endes einer der Handleisten der Zaunplatte (1) von der Innenwand desselben Endes der anderen oder einer anderen der Handleisten (2, 3) der Platte derart trennt, dass die Stangen (7) die derart beabstandet sind, die Zaunplatte (1) in Position halten, wenn die Kopplungsstangen (7) in den entsprechenden Enden der Handleisten (2, 3) der Zaunplatte (1) aufgenommen sind.

2. Element nach Anspruch 1, **dadurch gekennzeichnet, dass** der Werkstoff, der für mindestens bestimmte elektromagnetische Wellen transparent ist, ein Verbundwerkstoff ist, der durch Fasern verstärkt ist.

3. Element nach Anspruch 2, **dadurch gekennzeichnet, dass** der Verbundwerkstoff, der durch Fasern verstärkt ist, eine Thermoplast-Matrix oder wärmehärtbare Matrix hat.

4. Element nach Anspruch 2 oder 3, **dadurch gekennzeichnet, dass** die Fasern aus Glasfasern, Quarzfasern oder auch Kohlenstofffasern ausgewählt sind.

5. Element nach einem der Ansprüche 1 bis 4, **dadurch gekennzeichnet, dass** es einen zweiten Pfosten (5, 6) umfasst, der aus einem für die elektromagnetischen Wellen transparenten Werkstoff hergestellt ist, wobei der zweite Pfosten (5, 6) mindestens zwei getrennte Öffnungen umfasst, wobei in mindestens bestimmten dieser mindestens eine Kopplungsstange (7) eingefügt ist, die aus einem für die elektromagnetischen Wellen transparenten Werkstoff hergestellt ist, wobei die Stangen (7) auf mindestens der seitlichen Seite des Pfostens (5, 6), die dazu bestimmt ist, mit einem Rand der Platte zusammengefügt zu werden, vorstehen, wobei die vorstehenden Teile der Stangen (7) in dem anderen freien Ende der Handleisten (2, 3) derart aufgenommen sind, dass die Zaunplatte (1) zwischen diesen zwei Pfosten (5, 6) gefangen ist.

6. Element nach einem der Ansprüche 1 bis 5, **dadurch gekennzeichnet, dass** das Füllelement (4) eine Stange ist, wobei die Zaunplatte (7) mindestens drei Stangen umfasst.

7. Element nach einem der Ansprüche 1 bis 6, **dadurch gekennzeichnet, dass** der Zaunpfosten (5, 6) einen geraden Querschnitt aufweist, dessen Form aus der Gruppe ausgewählt ist, die quadratisch, rechteckig oder zylindrisch umfasst.

8. Zaun, der mit mindestens einem Zaunelement nach einem der Ansprüche 1 bis 7 ausgestattet ist.

9. Anlage, von der mindestens ein Teil des Umfangs durch einen Zaun abgegrenzt ist, wobei die Anlage mit einer Maschine oder einem Luftfahrzeug ausgestattet oder zu deren Aufnehmen bestimmt ist, die mit mindestens einer Übertragungs- und/oder Empfangsvorrichtung versehen sind, **dadurch gekennzeichnet, dass** der Zaun aus Zaunelementen nach einem der Ansprüche 1 bis 7 gebildet ist, die mindestens für die Frequenzen der Signale, die von der mindestens einen Vorrichtung übertragen und/oder empfangen werden, transparent sind.

10. Verfahren zur Montage eines Zauns, der aus Zaunelementen nach einem der Ansprüche 1 bis 7 gebildet ist, wobei man mindestens die folgenden sukzessiven Schritte ausführt:
- a) Anordnen eines ersten Zaunpfostens (5, 6), der aus einem für mindestens bestimmte elektromagnetische Wellen transparenten Werkstoff hergestellt ist, wobei dieser Pfosten (5, 6) mindestens zwei getrennte Öffnungen umfasst,
- b) Auswählen von mindestens zwei Öffnungen in dem Pfosten (5, 6) derart, dass ihre Beabstandung maximal gleich oder im Wesentlichen gleich der Mindestentfernung d ist, die die Innenwand eines ersten Endes einer der Handleisten einer Zaunplatte (1) von der Innenwand ein und desselben Endes der anderen oder einer anderen der Handleisten der Platte trennt, und Einfügen einer Kopplungsstange (7), die aus einem für die elektromagnetischen Wellen transparenten Werkstoff hergestellt ist, in mindestens die Öffnungen derart, dass die Stangen (7) auf mindestens der seitlichen Seite des Pfostens (5, 6), die dazu bestimmt ist, mit einem Rand der Zaunplatte (1) zusammengefügt zu werden, einen Vorsprung bilden, wobei die Zaunplatte (1) aus einem Werkstoff, der für die elektromagnetischen Wellen transparent ist, hergestellt ist,
- c) Installieren der Zaunplatte (1) auf dem Pfosten (5, 6) durch Einfügen der freien Enden der Handleisten (2, 3) in die Kopplungsstangen (7) derart, dass die Platte mit dem Pfosten (5, 6) zusammengefügt wird, wobei die Kopplungsstangen (7) einen Querschnitt mit einem Maß kleiner als der Durchmesser der Öffnungen der Enden der Handleisten haben, wobei die Platte derart ausgewählt wurde, dass ihre Länge der Trennung entspricht, die den Pfosten (5, 6) des Zauns zu verleihen ist,
- d) Anordnen eines zweiten Zaunpfostens (5, 6), der mindestens zwei getrennte Öffnungen umfasst, derart, dass mindestens bestimmte der Öffnungen gegenüber den freien Enden mindestens bestimmter der Handleisten der Zaunplatte (1) platziert werden, Einfügen in diese Öffnungen einer Kopplungsstange (7), die aus einem Werkstoff hergestellt ist, der für die elektromagnetischen Wellen transparent ist, um den Pfosten (5, 6) mit der Platte zusammenzufügen, wobei der zweite Zaunpfosten (5, 6) aus einem Werkstoff hergestellt ist, der für die elektromagnetischen Wellen transparent ist.

11. Verfahren nach Anspruch 10, **dadurch gekennzeichnet, dass** man die Schritte a) bis d) zum Bauen eines Zauns wiederholt.

12. Verfahren nach Anspruch 10 oder 11, **dadurch gekennzeichnet, dass** der Werkstoff, der für mindestens bestimmte elektromagnetische Wellen transparent ist, ein Verbundwerkstoff ist, der mit Fasern verstärkt ist.

## Claims

1. Fence element permeable to at least certain electromagnetic waves comprising
- a fence panel (1) made of a material transparent to said electromagnetic waves, said panel including at least an upper rail (2), a lower rail (3) and at least one filling element (4) assembled with said rails, at least the free ends of said rails (2, 3) being hollow,
- a post (5, 6) made of a material transparent to said electromagnetic waves, this post (5, 6) including at least two separate openings in at least some of which is inserted at least one coupling bar (7) made of a material transparent to said electromagnetic waves, said bars (7) projecting onto at least the lateral face of said post (5, 6) intended to be assembled with an edge of said panel, said coupling bars (7) having a cross-section smaller in size than the diameter of the opening of the ends of the rails, **characterised in that**
- the spacing of two of said coupling bars (7) assembled in this way with said post (5, 6) is equal or substantially equal, within -1%, to the minimum distance d separating the inner wall of a first end of one of the rails of said fence element (1) and the inner wall of the same end of the other or another of said rails (2, 3) of said panel such that said bars (7) spaced in this way hold said fence panel (1) in position when said coupling bars (7) are received in the corresponding ends of said rails (2, 3) of said fence panel (1).

2. Element according to claim 1, **characterised in that** said material transparent to at least certain electromagnetic waves is a composite material reinforced with fibres.

3. Element according to claim 2, **characterised in that** said composite material reinforced with fibres has a thermoplastic or thermoset matrix.

4. Element according to claim 2 to 3, **characterised in** said fibres are chosen from glass fibres, quartz fibres or carbon fibres.

5. Element according to any one of claims 1 to 4, **characterised in that** it comprises a second post (5, 6) made of a material transparent to said electromagnetic waves, said second post (5, 6) including at least two separate openings in at least some of which is inserted at least one coupling bar (7) made of a material transparent to said electromagnetic waves, said bars (7) projecting onto at least the lateral face of said post (5, 6) intended to be assembled with an edge of said panel, the projecting parts of said bars (7) being received in the other free end of said rails (2, 3) such that said fence panel (1) is trapped between these two posts (5, 6).

6. Element according to any one of claims 1 to 5, **characterised in that** said filling element (4) being a bar, said fence element (1) includes at least three bars.

7. Element according to any one of claims 1 to 6, **characterised in that** said fence post (5, 6) has a cross-section wherein the shape is selected in the group comprising square, rectangular or cylindrical.

8. Fence equipped with at least one fence element according to any one of claims 1 to 7.

9. Installation wherein at least a part of the perimeter thereof is defined by a fence, said installation being equipped or intended to a receive a vehicle or aircraft equipped, with at least one electromagnetic transmission and/or receiving device, **characterised in that** said fence is formed by fence elements according to any one of claims 1 to 7, which are transparent at least to the frequencies of the signals transmitted and/or received by said at least one device.

10. Method for assembling a fence formed by fence elements according to any one of claims 1 to 7, wherein at least the following successive steps are carried out:
- a) arranging a first fence post (5, 6) made of a material transparent to at least some electromagnetic waves, this post (5, 6) including at least two separate openings,
b) selecting at least two openings in said post (5, 6) such that the spacing thereof is at most equal or substantially equal to the minimum distance d separating the inner wall of a first end of one of the rails of a fence panel (1) and the inner wall of the same end of the other or another of the rails of said panel, and introducing a coupling bar (7) made of a material transparent to said electromagnetic waves into at least said openings such that said bars (7) project onto at least the lateral face of said post (5, 6) intended to be assembled with an edge of said fence panel (1), said fence panel (1) being made of a material transparent to said electromagnetic waves,
- c) assembling said fence panel (1) on said post (5, 6) by engaging the free ends of said rails (2, 3) into said coupling bars (7) so as to assemble said panel with said post (5, 6), said coupling bars (7) having a cross-section smaller in size that the diameter of the opening of the ends of the rails, said panel having been selected such that the length thereof corresponds to the separation to be given to two posts (5, 6) of said fence,
- d) arranging a second fence post (5, 6) including at least two separate openings, such that at least some of said openings are positioned facing the free ends of at least some of the rails of said fence panel (1), introducing into these openings a coupling bar (7) made of a material transparent to said electromagnetic waves to assemble said post (5, 6) with said panel, said second fence post (5, 6) being made of a material transparent to said electromagnetic waves.

11. Method according to claim 10, **characterised in that** steps a) to d) are repeated to construct a fence.

12. Method according to claim 10 or 11, **characterised in that** the material transparent to at least certain electromagnetic waves is a composite material reinforced with fibres.
